# EUROPÄISCHE PATENTANMELDUNG

(11) **EP 0 744 353 A1**
(43) Veröffentlichungstag der Anmeldung: **27.11.1996**
(21) Anmeldenummer: 96107836.7
(22) Anmeldetag: 17.05.1996
(51) Int. Cl.: B65D 71/00

(54) **Keim- und partikelarme Verpackung für Ampullen oder Spritzenzylinder**

(30) Priorität: 22.05.1995 DE 29508477 U
(71) Anmelder: HOECHST AKTIENGESELLSCHAFT, 65929 Frankfurt am Main (DE)
(72) Erfinder: Ziegert, Günter, 65929 Frankfurt (DE)

(57) **Zusammenfassung**

Die Erfindung betrifft eine Verpackung, insbesondere für Ampullen oder Spritzenzylinder, dadurch gekennzeichnet, daß die Verpackung im wesentlichen aus einer biaxial gereckten Schrumpffolie von mindestens 40 µm Dicke besteht. Die Erfindung betrifft weiter ein Verfahren zur Herstellung dieser Verpackung, das dadurch gekennzeichnet ist, daß man die Ampullen oder Spritzenzylinder nach dem Spannungsarmglühen unter keim- und partikelarmer Luft abkühlt und unter Reinraumbedingungen in die Schrumpffolie einschrumpft.

Die Erfindung hat die Vorteile, daß der Verpackungsmüll drastisch reduziert wird, daß die Verpackung sortenrein entsorgt und recycelt werden kann und daß die Standzeit von Filtersystemen in den Reinigungsanlagen für das Verpackungsgut, speziell für Ampullen, infolge des minimierten Partikelanteils beträchtlich gesteigert wird.

## Beschreibung

Die Erfindung betrifft eine Verpackung, insbesondere für Ampullen oder Spritzenzylinder.

Verpackungen der genannten Art sind bekannt und werden im pharmazeutischen Bereich unter anderem für Spießampullen oder Spritzenzylinder eingesetzt. Eine derartige Verpackung besteht im wesentlichen aus einem Karton, der aus Pappe oder aus Kunststoff gefertigt sein kann und in den das Verpackungsgut eingeordnet wird, aus einem Deckel zum Verschließen des Kartons und aus einer Schrumpffolie, in die der Karton mitsamt Verpackungsgut und Deckel eingeschrumpft wird, wobei der Deckel je nach Anwendungsfall auch entfallen kann.

Nachteilig an einer solchen Verpackung ist der hohe Materialverbrauch, der einen entsprechenden Abfall verursacht und die Tatsache, daß bei der Einordnung des Verpackungsgutes in den Karton Keime oder Partikel an oder in das Verpackungsgut gelangen können. Die Partikel können aber auch während des Transportes durch Abrieb entstehen und das Verpackungsgut verschmutzen.

Hier will die Erfindung Abhilfe schaffen.

Erfindungsgemäß geschieht dies dadurch, daß die Verpackung im wesentlichen aus einer biaxial gereckten Schrumpffolie von mindestens 40 µm Dicke besteht.

Gegenstand der Erfindung ist somit eine Verpackung, insbesondere für Ampullen oder Spritzenzylinder, dadurch gekennzeichnet, daß die Verpackung im wesentlichen aus einer biaxial gereckten Schrumpffolie von mindestens 40 µm Dicke besteht. Die Schrumpffolie kann vorteilhafterweise aus Polyethylen oder Polypropylen oder aus Polymermischungen, die im wesentlichen Polyethylen und/oder Polypropylen enthalten, gefertigt sein, wobei eine Foliendicke von 50 bis 60 µm besonders günstig ist. Vorzugsweise ist sie arm an Keimen und Partikeln. Die erfindungsgemäße Verpackung eignet sich besonders zum Verpacken von pharmazeutischen Artikeln, bei denen an Sauberkeit und Sterilität hohe Ansprüche gestellt sind. Das Einschrumpfen des Verpackungsgutes in die Folie erfolgt dabei in an sich bekannter Weise.

Weiterhin vorteilhaft ist, daß der Verpackungsmüll drastisch reduziert wird, daß die Verpackung sortenrein entsorgt und recycelt werden kann und daß die Standzeit von Filtersystemen in den Reinigungsanlagen für das Verpackungsgut, speziell für Ampullen, infolge des minimierten Partikelanteils beträchtlich gesteigert wird.

Gegenstand der Erfindung ist weiter ein Verfahren zur Herstellung der erfindungsgemäßen Verpackung, das dadurch gekennzeichnet ist, daß man die Ampullen oder Spritzenzylinder nach dem Spannungsarmglühen unter keim- und partikelarmer Luft abkühlt und unter Reinraumbedingungen in die Schrumpffolie einschrumpft. Eine besondere Ausführungsform besteht darin, daß das Spannungsarmglühen bei Temperaturen ≧ 500°C, vorzugsweise ≧ 580°C, durchgeführt wird. Eine weitere besondere Ausführungsform besteht darin, daß auf Temperaturen < 50°C, vorzugsweise < 35°C, abgekühlt wird.

Eine mögliche Ausführungsform der erfindungsgemäßen Verpackung ist in der einzigen Zeichnung dargestellt, in der zu sehen ist, wie ein Gebinde von Glasampullen 1 in einer Schrumpffolie 2 eingeschrumpft ist.

Daß die erfindungsgemäße Verpackung auch für andere Verpackungsgüter als angegeben geeignet ist, versteht sich von selbst.

## Patentansprüche

1. Verpackung, insbesondere für Ampullen oder Spritzenzylinder, dadurch gekennzeichnet, daß die Verpackung im wesentlichen aus einer biaxial gereckten Schrumpffolie von mindestens 40 µm Dicke besteht.

2. Verpackung nach Anspruch 1, dadurch gekennzeichnet, daß die Schrumpffolie im wesentlichen aus Polypropylen und/oder aus Polyethylen besteht.

3. Verpackung nach Anspruch 1 oder 2, dadurch gekennzeichnet, daß die Schrumpffolie keim- und partikelarm ist.

4. Verpackung nach einem oder mehreren der Ansprüche 1 bis 3, dadurch gekennzeichnet, daß die Dicke der Schrumpffolie 50 bis 60 µm beträgt.

5. Verfahren zur Herstellung einer Verpackung nach einem oder mehreren der Ansprüche 1 bis 4, dadurch gekennzeichnet, daß man die Ampullen oder Spritzenzylinder nach dem Spannungsarmglühen unter keim- und partikelarmer Luft abkühlt und unter Reinraumbedingungen in die Schrumpffolie einschrumpft.

6. Verfahren nach Anspruch 5, dadurch gekennzeichnet, daß das Spannungsarmglühen bei Temperaturen ≧ 500°C, vorzugsweise ≧ 580°C, durchgeführt wird.

7. Verfahren nach Anspruch 5 oder 6, dadurch gekennzeichnet, daß auf Temperaturen < 50°C, vorzugsweise < 35°C, abgekühlt wird.
